# FASCICULE DE BREVET EUROPEEN

(11) **EP 0 697 494 B1**
(45) Date de publication et mention de la délivrance du brevet: **29.12.1997**
(21) Numéro de dépôt: 94460029.5
(22) Date de dépôt: 19.08.1994
(51) Int. Cl.: E06B 9/11, E05D 15/06

(54) **Rails de guidage pour rideaux coulissants**
Führungsschiene für Schiebevorhänge
Guide rails for sliding shutters

(43) Date de publication de la demande: 21.02.1996
(73) Titulaire: Bruneau, Bernard, F-86300 Valdivienne (FR)
(72) Inventeur: Bruneau, Bernard, F-86300 Valdivienne (FR)
(74) Mandataire: Le Guen, Louis François

(56) Documents cités:
- EP-A- 0 413 125
- FR-A- 718 549

## Description

La présente invention a pour objet un rail de guidage pour rideaux coulissants, notamment destinés à être utilisés comme portes d'armoires, tel que défini par les revendications 1, dans laquelle les caractéristiques mentionnées en préambule sont connues du document EP-A-0413125. Plus particulièrement, l'invention concerne les rails inférieurs de guidage de rideaux coulissants.

Parmi les meubles de bureau, les armoires ou les bahuts de classement à portes à rideau coulissant forment un groupe de meubles important, environ 30 %, à côté des armoires à portes battantes ou pliantes. Les portes battantes nécessitent, pour s'ouvrir, une place libre importante; les portes pliantes n'ont besoin, pour s'ouvrir, que d'une place réduite, mais l'expérience prouve qu'elles se coincent facilement, de plus en plus fréquemment quand elles sont utilisées depuis longtemps. En revanche, les portes à rideau coulissant n'ont pas ces inconvénients, encombrement et fonctionnement délicat, à condition que l'on puisse faire coulisser facilement les rideaux. En outre, elles contribuent à l'aspect esthétique de l'armoire ou du bahut de rangement qui en sont dotés.

Une porte à rideau coulissant comporte un rideau constitué d'une suite de lamelles étroites verticales collées sur une nappe de tissu souple. En haut et en bas, les mouvements horizontaux du rideau sont guidés par des rails qui ont une largeur correspondant, au jeu nécessaire près, à l'épaisseur des lamelles, l'épaisseur du tissu qui les joint et les recouvre étant négligeable. Afin d'améliorer le coulissement, les lamelles sont les plus légères possible, tout en assurant une résistance suffisante au flambage, le tissu doit pouvoir résister aux nombreux pliages auxquels il est soumis à chaque ouverture ou fermeture du rideau.

Quand le rideau est complètement fermé, il occupe la face avant du meuble ou de la partie du meuble dans lequel il est installé. Quand le rideau est complètement ouvert, bien qu'il soit caché, il occupe le côté du meuble ainsi qu'une partie de l'arrière du meuble, car en général la profondeur d'un meuble de bureau est inférieure à la longueur de sa face avant. A l'ouverture ou à la fermeture, le rideau est soumis à une rotation de 90°, pour passer du plan longitudinal de la face avant au plan transversal de son côté latéral, et, pour la plus grande partie, à une seconde rotation de 90°, pour passer du plan transversal au plan longitudinal de sa face arrière. Les rayons de courbure de ces rotations sont aussi faibles que possible pour ne pas trop augmenter les dimensions du meuble ou pour lui conserver un volume utile suffisant.

Dans le document EP-A-0 413 125, il est décrit un meuble de ce type, c'est-à-dire un meuble à rideaux coulissants dans des rails de guidage qui ont une section transversale en U dont la base horizontale comporte une nervure en saillie.

L'adaptation du rideau à ces nombreuses rotations entraîne des pliages répétés du tissu, lequel est soumis par ailleurs à des efforts de traction chaque fois qu'un intervalle entre deux lamelles passe d'une rotation à un mouvement linéaire. Ces efforts de traction sont rendus inégaux dans la direction verticale si le mouvement du rideau dans les rails de guidage est sujet à des forces de frottement localisées ou tout le long du trajet. Les parois des rails de guidage, qui sont des profilés en U, sont, de préférence, fabriquées en une matière ayant un coefficient de frottement faible.

Or la nervure que le document EP-A-0 413 125 montre est étroite par rapport à la base du rail si bien qu'elle ne donne pas satisfaction dans les conditions d'utilisation exposées ci-dessus.

C'est pourquoi, en ce qui concerne au moins le profilé du rail de guidage inférieur, un objet de l'invention consiste à prévoir une base du U qui présente une configuration qui diminue encore le coefficient de frottement de ce rail.

Suivant une caractéristique de l'invention, il est prévu un rail de guidage destiné à guider un rideau coulissant, utilisable notamment comme porte de meuble, ledit rail ayant une section transversale en U, la base horizontale du U comportant, en saillie, côté interne, une pluralité de bossages longitudinaux dans lequel chaque bossage longitudinal a un profil convexe symétrique dans sa direction transversale et est monté, puis fixé séparément dans le rail en U, chaque bossage longitudinal ayant une base plane couvrant toute la largeur dela base du U.

Suivant une caractéristique préférentielle, le bossage convexe est en matière plastique du type polyacétal naturel lubrifié.

Suivant une autre caractéristique préférentielle, le bossage convexe en polyacétal naturel lubrifié est soudé ou collé au fond de la base du U en matière plastique rigide.

Suivant une autre caractéristique préférentielle, le rail de guidage destiné à guider une porte à rideau coulissant d'un meuble est constitué successivement d'une partie rectiligne avant, d'une partie coudée comportant un quart de cercle, un segment transversal et un quart de cercle, et d'une partie rectiligne arrière, comporte, d'une part, des U en matière plastique rigide dont les bases reçoivent des bossages convexes en polyacétal naturel lubrifié pour constituer les parties rectilignes et, d'autre part, une partie coudée en une seule pièce en matière plastique du type polyacétal naturel lubrifié venant directement de moulage, y compris le U et le bossage.

Suivant une autre caractéristique préférentielle, dans la direction longitudinale, le bossage convexe est parfois interrompu pour qu'une vis de fixation puisse être insérée dans la base du rail en U.

Les caractéristiques ci-dessus de la présente invention ainsi que d'autres appraîtront plus clairement à la lecture de la description suivante d'exemples de réalisation, ladite description étant faite en relation avec les dessins joints, parmi lesquels:
la Fig. 1 est une vue en perspective d'un meuble à porte à rideau coulissant,
la Fig. 2 est une vue en plan d'un socle du meuble de la Fig. 1, montrant en particulier le rail inférieur de guidage du rideau,
la Fig. 3 est une vue en plan de la partie coudée du rail inférieur de guidage de la Fig. 2,
la Fig. 4 est une vue en élévation de la partie coudée du rail de guidage de la Fig. 3,
la Fig. 5 est une vue partielle en coupe suivant la ligne V-V de la Fig. 3,
la Fig. 6 est une vue en plan de la partie rectiligne avant du rail de guidage de la Fig. 2,
la Fig. 7 est une vue en coupe suivant la ligne VII-VII de la Fig. 6, et
la Fig. 8 est une vue schématique illustrant une phase du montage du meuble de la Fig. 1.

La Fig. 1 montre un meuble ou bahut 1 muni d'une porte à rideau coulissant 2, la porte étant représentée à moitié ouverte. Le rideau coulissant 2 est constitué d'une manière classique de lamelles verticales 3, ayant une largeur de 13 mm environ et une épaisseur de 8 mm environ, collées sur un tissu souple qui les rend solidaires. Avec le tissu, l'épaisseur totale du rideau atteint 9 mm (le tissu étant moins long que le rideau et n'entrant pas dans les coulisses).

Le meuble 1 comporte un socle 4, montré à la Fig. 2, qui porte un rail inférieur de guidage 5 qui est formé successivement d'une partie rectiligne avant 6, d'une partie coudée 7 et d'une partie rectiligne arrière 8. Les éléments de rail de chaque partie ont chacun une section transversale en U, dans lesquels le rideau 2 coulisse avec le moins possible de force de frottement.

La partie coudée 7 du rail inférieur de guidage 5, montrée en plan à la Fig. 3 et en élévation à la Fig. 4, comprend un premier quart de cercle 9, suivi d'un segment transversal 10, suivi d'un second quart de cercle 11 qui, sur le dessin, tourne dans le sens contraire des aiguilles d'une montre comme le quart de cercle 9. A la Fig 3, il apparaît que la base du U constituant le rail est prolongée en largeur par une plaque horizontale 12 jusqu'à une ligne transversale 13 qui passe par les bouts externes des quarts de cercle 9 et 11. La plaque 12 porte en saillie des plots 14 qui servent au montage de la plaque de séparation comme il sera expliqué plus loin.

La vue en plan de la Fig. 3 montre également que seul le segment transversal 10 comporte un rail en U présentant deux longs bossages médians 16 qui sont symétriques. Les deux bouts d'un bossage 16 sont biseautés comme le montrent les zones 18. Entre les bossages 16, la base du U est plane et présente, dans le plan de symétrie, un trou moulé 19 à bords circulaires biseautés permettant une fixation par vis du segment 10 au socle 4. Près des autres bouts des bossages 16, sont aussi prévus d'autres trous 19 pour le passage de vis de fixation ainsi que près des extrémités libres des quarts de cercle 9 et 11. Dans les quarts de cercle 9 et 11, aucun bossage n'est prévu.

La coupe partielle de la Fig. 5 montre une section du rail en U passant par le trou 19 prévu pour une vis de fixation. La base du U est plane.

Au bout libre de chaque quart de cercle 9 ou 11, comme le montre la Fig. 3, la base du U est prolongée par une langue 20 destinée à venir se loger dans une encoche de la base du U de la partie avant 6 ou de la partie arrière 8.

Par ailleurs, comme le montre la vue en plan de la Fig. 6, la base 21 du rail en U de la partie avant 6 porte un certain nombre de bossages convexes 22. Comme le montre la Fig. 6, ces bossages 22 occupent toute la largeur interne du U, ce qui est visible également sur la coupe de la Fig. 7. En coupe, la section du bossage 22 présente, à sa surface supérieure, un arc de courbe symétrique quasi-circulaire dont le segment circulaire est de même hauteur que celui du bossage 16, et, à sa surface inférieure, une corde dont la longueur est égale à la largeur de la base 21, cette surface inférieure pouvant être liée à la base 21 par collage. Le fait que la largeur du bossage 22 soit égale à celle de la base 21 facilite la mise en place du bossage 22 et notamment son centrage médian avant collage.

La longueur de chaque bossage 22 est limitée pour la mise en place entre deux bossages successifs de vis de fixation passant dans des trous 23, analogues aux trous 19 mentionnés ci-dessus. A chacun de leurs bouts, les bossages 22 sont biseautés. Au bout du rail en U de la partie avant 6, comme le montre la Fig. 6, de chaque côté de la langue 20, les flancs du U sont biseautés en 24, pour éviter tout accrochage du rideau lors de son déplacement.

De préférence, la matière du rail de la partie avant 6 ou de la partie arrière 8 est en PVC rigide.

## Revendications

1. Rail de guidage destiné à guider un rideau coulissant, utilisable notamment comme porte de meuble, ledit rail ayant une section transversale en U, la base horizontale du U comportant, en saillie, côté interne un bossage longitudinal ayant un profil convexe symetrique dans sa direction transversale caractérisé en ce que ledit bossage longitudinal est constitué d'une pluralité de bossages longitudinaux, chaque bossage longitudinal étant monté, puis fixé séparément dans le rail en U, chaque bossage longitudinal ayant une base plane couvrant toute la largeur de la base du U.

2. Rail de guidage suivant la revendication 1, caractérisé en ce que chaque bossage longitudinal à profil convexe est en matière plastique du type polyacétal naturel lubrifié.

3. Rail de guidage suivant la revendication 2, caractérisé en ce que chaque bossage longitudinal à profil convexe en polyacétal naturel lubrifié est soudé ou collé au fond de la base du U en matière plastique rigide.

4. Rail de guidage suivant l'une des revendications 1 à 3, destiné à guider une porte à rideau coulissant d'un meuble, caractérisé en ce qu'il est constitué successivement d'une partie rectiligne avant, d'une partie coudée comportant un quart de cercle, un segment transversal et un quart de cercle, et d'une partie rectiligne arrière, comporte, d'une part, des U en matière plastique rigide dont les bases reçoivent des bossages longitudinaux à profil convexe en polyacétal naturel lubrifié pour constituer les parties rectilignes et, d'autre part, une partie coudée en une seule pièce en matière plastique du type polyacétal naturel lubrifié venant directement de moulage, y compris le U et le bossage.

5. Rail de guidage suivant l'une des revendications 1 à 4, caractérisé en ce que, dans la direction longitudinale, le bossage longitudinal à profil convexe est parfois interrompu pour qu'une vis de fixation puisse être insérée dans la base du rail en U.

## Claims

1. A guide rail intended to guide a sliding curtain, capable of being used in particular as the door for an item of furniture, the said rail having a transverse section in a U-shape, the horizontal base ofthe U comprising as a projection, on the internal face, a longitudinal boss having a symmetrical convex profile in its transverse direction, characterised in that the said longitudinal boss arrangement is comprised of a number of longitudinal bosses, each longitudinal boss being fitted and then fixed separately in the U-shaped rail, each longitudinal boss having a flat base covering the whole of the width of the U-shaped base.

2. A guide rail according to Claim 1, characterised in that each longitudinal boss with a convex profile is made of a plastic material of the naturally-lubricated polyacetal type.

3. A guide rail according to Claim 2, characterised in that each longitudinal boss with a convex profile, made of naturally-lubricated polyacetal, is soldered or adhesively bonded to the bottom of the U-shaped base made of rigid plastic material.

4. A guide rail according to one of Claims 1 to 3, intended to guide a sliding curtain in an item of furniture, characterised in that it is constituted in succession of a front rectilinear section, a bent section comprising a quadrant, a transverse segment, and a quadrant, and a rear rectilinear section, comprising, on the one hand, U-sections made of rigid plastic material, of which the bases accommodate longitudinal bosses of convex profile, made of naturally-lubricated polyacetal, to form the rectilinear sections, and, on the other, a bent part in one single piece, made of plastic material of the naturally-lubricated polyacetal type, coming directly from the mould, and comprising the U-piece and the boss arrangement.

5. A guide rail according to one of Claims 1 to 4, characterised in that, in the longitudinal direction, the longitudinal boss with convex profile is interrupted at intervals in order for a fixation screw to be inserted into the base of the U-shaped rail.

## Patentansprüche

1. Führungsschiene, die dazu bestimmt ist, einen Schiebevorhang zu führen, insbesondere verwendbar als Möbeltüre, wobei diese Schiene einen U-förmigen Querschnitt aufweist, wobei die horizontale Basis des U auf der Innenseite vorspringend einen länglichen Vorsprung mit einem in seine Querrichtung symmetrischen konvexen Profil umfaßt, dadurch gekennzeichnet, daß dieser Längsvorsprung von einer Vielzahl von Längsvorsprüngen gebildet wird, wobei jeder Längsvorsprung getrennt in der U-förmigen Schiene montiert und sodann befestigt wird, wobei jeder Längsvorsprung eine ebene Basis aufweist, die die gesamte Breite der Basis des U abdeckt.

2. Führungsschiene nach Anspruch 1, dadurch gekennzeichnet, daß jeder Längsvorsprung mit konvexem Profil aus Kunststoff vom Typ gefettetes Natur-Polyacetal besteht.

3. Führungsschiene nach Anspruch 2, dadurch gekennzeichnet, daß jeder Längsvorsprung mit konvexem Profil aus gefettetem Natur-Polyacetal an den Boden der Basis des U aus starrem Kunststoff geschweißt oder geklebt ist.

4. Führungsschiene nach einem der Ansprüche 1 bis 3, die dazu bestimmt ist, eine Türe mit Schiebevorhang von einem Möbel zu führen, dadurch gekennzeichnet, daß sie nacheinander von einem geradlinigen vorderen Teil, einem gebogenen Teil, der einen Viertelkreis, ein querliegendes Segment und einen Viertelkreis umfaßt, und von einem geradlinigen hinteren Teil gebildet wird und daß sie einerseits U-Stücke aus starrem Kunststoff, deren Basen Längsvorsprünge mit konvexem Profil aus gefettetem Natur-Polyacetal aufnehmen, um die geradlinigen Teile zu bilden, und andererseits einen gebogenen Teil aus einem Stück aus Kunststoff vom Typ gefettetes Natur-Polyacetal, das direkt vom Formguß kommt, inklusive U-Stück und Vorsprung, umfaßt.

5. Führungsschiene nach einem der Ansprüche 1 bis 4, dadurch gekennzeichnet, daß in Längsrichtung der Längsvorsprung mit konvexem Profil manchmal unterbrochen ist, damit eine Befestigungsschraube in die Basis der U-förmigen Schiene eingesetzt werden kann.
